# FASCICULE DE BREVET EUROPEEN

(11) **EP 2 816 314 B1**
(45) Date de publication et mention de la délivrance du brevet: **06.04.2016**
(21) Numéro de dépôt: 14172725.5
(22) Date de dépôt: 17.06.2014
(51) Int. Cl.: F42C 15/184, F42C 15/34

(54) **Séquenceur pour dispositif sécurisé de mise à feu**
Sequenzer für gesicherte Zündungsvorrichtung
Sequencer for secured firing device

(30) Priorité: 18.06.2013 FR 1355679
(43) Date de publication de la demande: 24.12.2014
(73) Titulaire: Tronic's Microsystems, 38920 Crolles (FR)
(72) Inventeur: Visse, Pierre-Marie, 38100 Grenoble (FR); Wenk, Béatrice, 38100 Grenoble (FR); Laoubi, Rémi, 38000 Grenoble (FR); Renaud-Bezot, Jean-Luc, 18130 Vornay (FR); Mariema, Nicolas, 45430 Checy (FR)
(74) Mandataire: Cabinet Laurent & Charras

(56) Documents cités:
- FR-A1- 2 962 210
- US-B1- 6 167 809
- US-B1- 8 276 515

## Description

### Domaine technique

L'invention se rapporte au domaine des séquenceurs pour des dispositifs de sécurité de mise à feu intégrés dans des systèmes pyrotechniques. Plus précisément, l'invention se rapporte à un séquenceur de ce type réalisé en technologie MEMS (acronyme pour « micro electromechanical system » en anglais, ou « microsystème électromécanique » en français) et comprenant notamment une barrière mobile qui est notamment destinée à être disposée entre un initiateur et une section explosive.

### Etat de la technique

De manière générale, les dispositifs de sécurité de mise à feu pour engins pyrotechniques ont pour fonction d'autoriser l'énergie dégagée par un initiateur à atteindre une section explosive, qui peut elle-même ensuite amorcer l'explosion de la charge principale. Le principe général de ce dispositif consiste, lorsque la mise à feu doit avoir lieu, à escamoter un écran formant barrière qui obture un canal reliant l'initiateur et la section explosive. Dès lors, l'énergie dégagée par l'initiateur peut atteindre la section explosive et provoquer l'explosion souhaitée.

On conçoit que ce type de dispositif doit présenter une grande sécurité et une fiabilité pour empêcher tout déclenchement intempestif. Ceci est tout particulièrement sensible dans la mesure où les engins pyrotechniques sont soumis à de très nombreuses vibrations et autres accélérations d'amplitude extrême.

Par exemple, le document FR2962210 donne un exemple d'un tel dispositif de sécurité réalisé sous forme d'un système micro-électromécanique et mettant en oeuvre un verrou inertiel. Cependant, dans ce type de système, la sécurité du déclenchement n'est pas réellement assurée, dans la mesure où le dispositif présente une grande sensibilité aux vibrations et aux aléas dans les signaux de commande. En particulier, la structure du dispositif de sécurité tel que présentée n'empêche pas la libération de la barrière en présence de vibrations ou d'aléas dans les signaux de commande qui induisent un déplacement accidentel du verrou inertiel, et donc la mise en contact de l'initiateur avec la section explosive. Le document US 6,167,809 divulgue un système plus sécurisé mais plus complexe à mettre en oeuvre.

### Exposé de l'invention

Dans ce contexte, un objectif de l'invention est de proposer un séquenceur destinée à être intégré dans un dispositif de sécurité de mise à feu dans un système pyrotechnique qui assure à la fois une grande sécurité dans la commande du déclenchement, et qui soit également d'une conception mécanique simple pour une fabrication industrielle à coût réduit.

En particulier, un objectif de la présente invention est de proposer un séquenceur performant, apte à maintenir le canal obturé tant qu'un ordre de commande de type inertiel ou électrique n'a pas été reçu par le dispositif, de manière à discriminer tout déplacement inopiné de la barrière ou du verrou dû à des vibrations ou à des signaux de commande parasites.

Selon la présente invention, le séquenceur pour dispositif sécurisé de mise à feu comprend notamment :
- un canal de transmission ;
- une barrière apte à se déplacer en translation entre une position de repos obturant totalement le canal et une position de libération totale du canal ; et
- un organe mobile coopérant avec la barrière et apte à se déplacer, sous l'action d'un signal de validation, entre une position de verrouillage initiale interdisant le déplacement de la barrière jusqu'à la position de libération totale et une position de déverrouillage autorisant le déplacement de la barrière jusqu'à sa position de libération totale.

En pratique, le canal de transmission relie un initiateur et une section explosive. Ce séquenceur est de préférence réalisé en technologie MEMS et forme donc un microsystème électromécanique. En outre, la barrière est de préférence formée dans une plaque de SOI (acronymes anglosaxon pour « Silicon On Insulator »).

Conformément à l'invention, ce séquenceur comprend en outre :
- un premier ensemble de moyens mécaniques apte à empêcher le déplacement de l'organe mobile jusqu'à sa position de déverrouillage lorsque le déplacement de la barrière est initié avant celui de l'organe mobile, et ce tant que le déplacement de la barrière de la position de repos à la position de libération totale est inférieur à un seuil de déplacement ; et
- un deuxième ensemble de moyens mécaniques apte à empêcher le déplacement de l'organe mobile vers sa position de déverrouillage lorsque l'organe mobile est actionné préalablement au déplacement de la barrière vers la position de libération.

En d'autres termes, la structure du séquenceur est telle que le canal reste obturé par la barrière, malgré l'activation de l'organe mobile par un signal de validation, tant que les conditions cumulatives suivantes ne sont pas réunies :
- le déplacement de la barrière doit avoir été initié avant celui de l'organe mobile ; et
- la course de la barrière depuis sa position de repos vers sa position de libération, doit être supérieure à un seuil de déplacement.

Le séquenceur ainsi décrit permet donc d'assurer une double sécurité puisque le déplacement de la barrière jusqu'à sa position de libération ne peut se faire que si les deux conditions ci-dessus sont réunies.

On comprend donc aisément que lorsque la barrière est déplacée avant l'organe mobile sur au moins une distance minimale définie à partir de sa position de repos, l'activation de l'organe mobile par un signal de validation permet de déplacer l'organe mobile. Ce déplacement de l'organe mobile peut se poursuivre jusqu'à sa position de déverrouillage, autorisant en conséquence le déplacement de la barrière jusqu'à sa position de libération totale du canal.

Dans le cas contraire, lorsque les conditions citées ci-dessus ne sont pas réunies, l'organe mobile reste bloqué dans sa position de verrouillage malgré la présence d'un signal de validation, empêchant de ce fait le déplacement de la barrière jusqu'à la position de libération totale du canal.

On comprend également que ces conditions imposent le respect d'une séquence de déplacement bien précise pour l'ouverture complète du canal, à savoir le déplacement de la barrière avant celui de l'organe mobile. Dans le cas contraire, c'est-à-dire déplacement de l'organe mobile avant celui de la barrière, le canal reste totalement obturé puisque l'organe mobile n'atteint pas sa position de déverrouillage, empêchant ainsi la barrière de poursuivre sa course pour libérer le canal.

En outre, grâce à cet agencement, il devient possible de fabriquer à bas coût un séquenceur pour dispositif sécurisé qui soit compact pour être facilement intégré dans les systèmes de mise à feu, et qui soit insensible à des vibrations mécaniques ou à des signaux parasites.

Le seuil de déplacement cité ci-avant est fixé en fonction de la géométrie du dispositif, des tolérances de fabrications et des facteurs liés à une utilisation spécifique. Ce seuil de déplacement peut être par exemple inférieur ou égal à 10% du déplacement total de la barrière de sa position de repos jusqu'à sa position de libération totale. Ce seuil de déplacement permet notamment de s'assurer que le déplacement de la barrière n'est pas induit par une vibration ou un signal électrique parasite.

Avantageusement, le canal reste totalement obturé tant que le déplacement de la barrière est inférieur audit déplacement seuil.

Avantageusement, le dispositif peut comprendre des moyens de guidage du déplacement de la barrière et des moyens d'amortissement de fin de course de la barrière.

Conformément à l'invention, le séquenceur comprend en outre des moyens pour maintenir la barrière en position de libération totale. L'organe mobile est apte à revenir dans sa position de verrouillage initiale en l'absence du signal de validation, lorsque la barrière a atteint sa position de libération totale. Ces moyens de maintien sont par exemple une encoche réalisée dans la barrière apte à coopérer avec l'organe mobile en position de verrouillage pour maintenir la barrière en position de libération totale.

De préférence, le déplacement de l'organe mobile est sensiblement perpendiculaire à celui de la barrière.

Diverses géométries peuvent être envisagées pour le positionnement relatif de la barrière et du canal.

Ainsi, la barrière peut être disposée par rapport au canal selon l'une des deux configurations suivantes :
Selon la première configuration, le canal définit une direction de transmission sensiblement perpendiculaire au plan principal de la barrière. Dans ce cas, la barrière est de préférence munie d'une lumière autorisant la libération totale du canal lorsque la barrière est dans sa position de libération totale.

Selon la deuxième configuration, le canal définit une direction de transmission sensiblement parallèle au plan principal de la barrière. Dans ce cas, le canal est de préférence en regard de l'épaisseur de la barrière, le canal se libérant totalement lorsque la barrière est complètement déplacée.

De manière générale, les pourtours de la barrière en regard d'une extrémité de l'organe mobile en position de verrouillage, peuvent comporter :
- une surface transversale sensiblement perpendiculaire au déplacement de la barrière, et contre laquelle vient buter une première surface de ladite extrémité de l'organe mobile lorsque le déplacement de la barrière atteint le seuil de déplacement, cette première surface étant sensiblement parallèle à la surface transversale ;
- au moins une surface longitudinale sensiblement parallèle au déplacement de la barrière, et contre laquelle vient s'appuyer une deuxième surface de ladite extrémité en présence du signal de validation, empêchant l'organe mobile de se déplacer jusqu'à sa position de déverrouillage tant que le déplacement de la barrière vers sa position de libération totale est inférieur au seuil de déplacement, cette deuxième surface étant de préférence sensiblement parallèle à la surface longitudinale ; et
- une encoche dans laquelle vient s'engager une partie de ladite extrémité suite à un déplacement de l'organe mobile antérieure à un déplacement de la barrière vers la position de libération totale, l'engagement de cette partie de l'extrémité dans l'encoche empêchant tout déplacement ultérieur de la barrière vers la position de libération, et tout déplacement ultérieur de l'organe mobile, par exemple tant que la barrière n'est pas revenue en position de repos.

Avantageusement, ladite extrémité peut comprendre :
- un bras sensiblement parallèle au déplacement de la barrière ; et
- un segment disposé à l'une des extrémités dudit bras, sensiblement perpendiculaire à ce bras, le segment comprenant sur l'une de ses extrémités ladite première surface, l'autre extrémité du segment comprenant ladite deuxième surface ainsi qu'un ergot apte à s'engager dans l'encoche de la barrière suite à un déplacement de la barrière vers la position de libération totale lorsque le déplacement de l'organe mobile est initié avant celui de la barrière, la barrière restant bloquée tant que l'ergot est engagé dans l'encoche.

L'ergot et l'encoche peuvent bien entendu être réalisés de différentes manières.

En particulier, selon un mode de réalisation dans lequel l'engagement de l'organe mobile dans l'encoche est irréversible, le dispositif sécurisé peut être tel que :
- l'ergot présente une portion renflée solidarisée à ladite autre extrémité du segment par l'intermédiaire d'une tige ; et
- l'encoche est formée de deux ailettes conformées pour :
   - autoriser le coulissement de ladite portion renflée entre les ailettes lorsque le déplacement de l'organe mobile vers la position de déverrouillage est initié avant le déplacement de la barrière vers la position de libération ; et
   - empêcher tout déplacement ultérieur de la barrière et de l'organe mobile.

Cette portion renflée peut adopter diverses géométries qui permettent son déplacement à travers l'encoche dans une direction, et l'empêche dans la direction opposée.

Par exemple, dans ce mode de réalisation, la portion renflée de l'ergot peut avoir une forme en pointe de flèche à ailerons, les ailerons coopérant avec les ailettes de l'encoche pour :
- autoriser l'engagement de ladite portion de l'ergot dans l'encoche lorsque le déplacement de l'organe mobile vers la position de déverrouillage est initié avant le déplacement de la barrière vers la position de libération, et
- empêcher tout déplacement ultérieur de la barrière et l'organe mobile.

Bien entendu, ce principe de coopération entre l'ergot et l'encoche peut être réalisé de plusieurs façons. De façon générale, on désigne la partie de la portion renflée qui est la proche du segment comme étant la partie proximale, et la partie de la portion renflée qui est orientée vers l'encoche comme étant la partie distale. Par exemple, la partie distale peut présenter une section décroissante dans la direction de l'engagement de l'ergot dans l'encoche, et la partie proximale présente de préférence une section décroissante dans la direction opposée. Ainsi, lorsque l'ergot vient en contact des ailettes, la forme particulière de cette partie distale permet l'application d'une contrainte mécanique sur ces ailettes et donc leur déformation pour autoriser l'engagement de la portion renflée dans l'encoche. Une fois cette portion renflée engagée dans l'encoche, la forme particulière de la partie proximale libère les ailettes qui reviennent en direction de leur position de repos, empêchant de ce fait tout désengagement de la portion renflée et donc tout retour de l'organe mobile dans sa position de verrouillage. A titre d'exemple pour illustrer ce cas particulier, la portion renflée peut par exemple être en forme de losange ou cylindrique.

Par ailleurs, les ailettes sont de préférence telles que la distance entre deux ailettes en regard décroit dans la direction d'engagement de l'ergot dans l'encoche, ou encore dans la direction de la position de déverrouillage de l'organe mobile. Ainsi, une fois l'ergot engagé dans l'encoche, la partie proximale de l'ergot vient en butée contre ses ailettes, évitant de ce fait tout désengagement de l'ergot.

Selon un autre mode de réalisation dans lequel l'engagement de l'organe mobile dans l'encoche est réversible, le dispositif sécurisé peut être tel que le deuxième ensemble de moyens mécanique est apte à autoriser le retour de la barrière dans sa position de repos subséquemment au blocage de l'organe mobile par ce deuxième ensemble de moyens mécaniques. Ce retour de la barrière libère ainsi l'organe mobile qui peut donc retourner dans sa position de verrouillage en l'absence du signal de validation.

Dans cet autre mode de réalisation, le dispositif peut en outre comprendre des moyens de rappel solidarisés à la barrière tendant à ramener la barrière dans sa position de repos. Dans ce cas, l'engagement de l'ergot dans l'encoche empêche tout déplacement ultérieur de la barrière vers la position de libération, et tout déplacement ultérieur de l'organe mobile jusqu'au retour de la barrière en positon de repos. Par exemple, l'ergot peut être un doigt s'étendant perpendiculairement au segment.

Ces moyens de rappel, par exemple un ensemble de ressorts, peuvent également servir au guidage de la barrière ainsi qu'à son amortissement en fin de course.

Par ailleurs, il est également possible de prévoir des moyens pour maintenir la barrière en position de libération totale, afin d'éviter un retour inopiné de la barrière et donc une obturation totale ou partielle du canal. Ces moyens de maintien peuvent par exemple comprendre une autre encoche, par exemple une entaille, réalisée dans la barrière apte à coopérer avec un autre ergot, par exemple une protubérance, de l'organe mobile. En pratique, lorsque la barrière a atteint sa position de libération totale, l'organe mobile retourne dans sa position de verrouillage initiale, et ledit autre ergot de l'organe mobile vient s'engager dans ladite autre encoche de la barrière maintenant ainsi la barrière en position de libération totale du canal.

### Brève description des dessins

Des modes de réalisation de la présente invention vont maintenant être décrits, à titre d'exemple, en référence aux dessins annexés sur lesquels :
- La figure 1 est une représentation schématique du dispositif sécurisé selon un premier mode de réalisation de l'invention, vue dans le plan principal de la barrière, et selon une première configuration dans laquelle la direction de transmission du canal est perpendiculaire au plan principale de la barrière ;
- La figure 2 est une représentation schématique du dispositif sécurisé selon le premier mode de réalisation, vue dans le plan principal de la barrière, et selon une deuxième configuration dans laquelle la direction de transmission du canal est parallèle au plan principal de la barrière ;
- La figure 3 est une représentation schématique partielle du dispositif sécurisé des figures 1 et 2 ;
- Les figures 4 à 10 sont des représentations schématiques partielles du dispositif sécurisé de la figure 1, vue dans le plan principal de la barrière illustrant différentes séquences de déplacement de la barrière et de l'organe mobile ;
- La figure 11 est une représentation schématique partielle du dispositif sécurisé de la figure 1 muni de moyen pour maintenir la barrière en position de libération ;
- La figure 12 est une représentation schématique du dispositif sécurisé selon un deuxième mode de réalisation de l'invention, vue dans le plan principal de la barrière, et selon une première configuration dans laquelle la direction de transmission du canal est perpendiculaire au plan principale de la barrière ;
- La figure 13 est une représentation schématique du dispositif sécurisé selon le deuxième mode de réalisation, vue dans le plan principal de la barrière, et selon une deuxième configuration dans laquelle la direction de transmission du canal est parallèle au plan principal de la barrière ;
- La figure 14 est une représentation schématique partielle du dispositif sécurisé des figures 12 et 13 ;
- La figure 15 est une représentation schématique partielle d'une variante du dispositif sécurisé de la figure 14 ; et
- Les figures 16 à 21 sont des représentations schématiques partielles du dispositif sécurisé de la figure 12, vue dans le plan principal de la barrière illustrant différentes séquences de déplacement de la barrière et de l'organe mobile.

### Exposé détaillé de modes de réalisation particuliers

Comme explicité ci-avant, le dispositif sécurisé applique une double sécurité n'autorisant l'ouverture du canal que si des conditions spécifiques sont réunies. En particulier, le dispositif sécurisé ne libère le canal de transmission que si une séquence particulière de déplacement de la barrière et de l'organe mobile est respectée.

Ce dispositif sécurisé est notamment adapté pour les configurations suivantes de la barrière par rapport au canal de transmission :
- première configuration : le plan principal de la barrière est perpendiculaire à la direction de transmission du canal ; et
- deuxième configuration : le plan principal de la barrière est parallèle à la direction de transmission du canal, le canal étant de préférence en regard de l'épaisseur de la barrière.

La mise en oeuvre de ce principe de double sécurité sera décrite par la suite au travers de deux modes de réalisation.

Dans un premier mode de réalisation illustré par les figures 1 à 10, en plus du principe de double sécurité, la structure du dispositif sécurisé est telle qu'elle autorise le retour de l'organe mobile dans sa position de verrouillage en l'absence du signal de validation, dans le cas notamment où la séquence de déplacement normale n'a pas été respectée.

Ainsi, de manière générale et en référence aux figures 1 et 2, le dispositif sécurisé selon ce premier mode de réalisation comprend :
- un canal **1** de transmission destinée notamment à relier un initiateur et une section explosive (non représentés) ;
- une barrière **2** apte à se déplacer en translation entre sa position de repos et sa position de libération totale du canal **1,** la barrière **2** pouvant être actionnée par un signal de commande (non représenté) de type signal électrique ou force inertielle ; et
- un organe mobile **3** coopérant avec la barrière **2,** et apte à se déplacer, sous l'action d'un signal de validation (non représenté), entre sa position de verrouillage et sa position de déverrouillage.

Le déplacement en translation de la barrière **2** de sa position de repos vers sa position de libération totale est représenté par une première flèche de direction **20.** Lorsque la barrière **2** est en position de repos, notamment en l'absence du signal de commande, le canal **1** est complètement obturé. Au contraire, lorsque la barrière **2** est dans sa position de libération totale, le canal **1** est complètement ouvert.

Le déplacement de l'organe mobile **3** de sa position de verrouillage vers sa position de déverrouillage est représenté par une deuxième flèche de direction **30.** Ce déplacement de l'organe mobile **3** est de préférence sensiblement perpendiculaire à celui de la barrière **2.** Lorsque l'organe mobile **3** est en position de verrouillage, notamment en l'absence de signal de validation, le déplacement de la barrière **2** vers sa position de libération est limité de manière à maintenir le canal **1** complètement obturé. Au contraire, lorsque l'organe mobile **3** est dans sa position de déverrouillage, la barrière **2** est autorisée à se déplacer jusqu'à sa position de libération totale du canal **1**.

Une troisième flèche de direction **10** représente la direction de transmission du canal. Sur la figure 1, les pointillés représentent la position du canal **1** obturé par la barrière **2**.

Comme on peut le voir sur les figures 1 et 2, le plan principal **21** de la barrière **2** peut être perpendiculaire à la direction de transmission **10** du canal **1** (figure 1), mais peut également être parallèle à la direction de transmission **10** du canal **1** (figure 2).

Ainsi, dans la première configuration de la barrière par rapport au canal (figure 1), la barrière **2** est de préférence munie d'une lumière **4** pour libérer le canal **1** lorsque la barrière **2** est dans sa position de libération totale. Dans la deuxième configuration (figure 2), le canal **1** est de préférence en regard de l'épaisseur de la barrière **2**, le canal **1** se libérant totalement lorsque la barrière **2** est déplacée jusqu'à sa position de libération totale.

Le dispositif sécurisé selon ce premier mode de réalisation comprend également :
- un premier ensemble **A** de moyens mécaniques apte à empêcher le déplacement de l'organe mobile **3** jusqu'à sa position de déverrouillage lorsque le déplacement de la barrière **2** est initié avant celui de l'organe mobile **3**, et ce tant que le déplacement de la barrière **2** de sa position de repos à sa position de libération totale est inférieur à un seuil de déplacement ; et
- un deuxième ensemble **B** de moyens mécaniques apte à empêcher le déplacement de l'organe mobile **3** vers sa position de déverrouillage lorsque l'organe mobile **3** est actionné préalablement au déplacement de la barrière **2** vers la position de libération.

Les premier et deuxième ensembles **A, B** de moyens mécaniques pour ce premier mode de réalisation sont détaillés ci-après en référence à la figure 3 où seules les portions de l'organe mobile **3** et de la barrière **2** qui sont nécessaires à la description sont représentées. Les premier et deuxième ensembles **A, B** de moyens mécaniques sont notamment formés par une extrémité **31** de l'organe mobile **3** ainsi que les pourtours de la barrière **2** qui sont en regard de ladite extrémité **31** de l'organe mobile **3**.

De manière générale, les pourtours de la barrière **2** en regard de ladite extrémité **31** de l'organe mobile **3** en position de verrouillage, comprennent :
- une surface transversale **22** sensiblement perpendiculaire au déplacement de la barrière **2,** et contre laquelle vient buter une première surface **32** de ladite extrémité **31** de l'organe mobile **3** lorsque le déplacement de la barrière **2** atteint le seuil de déplacement;
- une surface longitudinale **23** sensiblement parallèle au déplacement de la barrière **2,** et contre laquelle vient s'appuyer une deuxième surface **33** de ladite extrémité **31** en présence du signal de validation. La mise en contact de ces deux surfaces **23, 33** entre elles empêche l'organe mobile **3** de se déplacer jusqu'à sa position de déverrouillage tant que le déplacement de la barrière **2** vers sa position de libération totale est inférieur au seuil de déplacement. Cette deuxième surface **33** étant sensiblement parallèle à la surface longitudinale **23** ; et
- une encoche **24** dans laquelle vient s'engager une partie de ladite extrémité **31** suite à un déplacement de l'organe mobile **3** antérieure à un déplacement de la barrière **2** vers la position de libération totale. L'engagement de cette partie de l'extrémité **31** dans l'encoche **24** empêchant tout déplacement ultérieur de la barrière **2** vers la position de libération, et tout déplacement ultérieur de l'organe mobile **3** tant que la barrière n'est pas revenue en position de repos.

Plus précisément, dans ce premier mode de réalisation, l'organe mobile est notamment formé d'un bras **34** sensiblement parallèle au déplacement de la barrière **2**, et d'un segment **35** disposé à l'une des extrémités de ce bras **34**, sensiblement perpendiculaire à ce bras **34**. Ce segment **35** comprend sur l'une de ses extrémités ladite première surface **32**. L'autre extrémité du segment **35** comprend ladite deuxième surface **33** ainsi qu'un ergot **36** apte à s'engager dans l'encoche **24** de la barrière **2** suite à un déplacement de la barrière **2** vers la position de libération totale lorsque le déplacement de l'organe mobile **3** est initié avant celui de la barrière **2**. L'organe mobile **3** reste bloqué tant que l'ergot **36** est engagé dans l'encoche **24**. L'ergot **36** est par exemple un doigt s'étendant perpendiculairement au segment **35**. L'encoche **24** et l'ergot **36** sont conformés pour autoriser le retour de la barrière **2** dans sa position de repos suite à l'engagement de l'ergot **36** dans l'encoche **24**. Le retour de la barrière **2** libère ainsi l'organe mobile **3** qui peut donc retourner dans sa position de verrouillage initiale en l'absence du signal de validation.

Dans ce premier mode de réalisation, le dispositif peut en outre comprendre des moyens de rappel (non représentés) solidarisés à la barrière et tendant à ramener la barrière dans sa position de repos. Ces moyens de rappel, par exemple un ensemble de ressorts, peuvent également servir au guidage de la barrière ainsi qu'à son amortissement en fin de course.

Différents scenarii de séquence de déplacement sont illustrés sur les figures 4 à 10.

Les figures 4 et 5 illustrent le cas dans lequel la séquence de déplacement normal est respectée mais la course de la barrière reste inférieure au seuil de déplacement. En d'autres termes, le déplacement de la barrière vers sa position de libération est initié avant celui de l'organe mobile, mais la course de la barrière reste inférieure au seuil de déplacement. Le seuil de déplacement est ici défini par la distance entre la surface transversale **22** de la barrière **2** en position de repos et la première surface **32** de l'organe mobile **3** en position de verrouillage. Dans ce cas de figure, la barrière **2** se déplace en premier (figure 4, flèche de direction **D**), mais tant que sa course est inférieure au seuil de déplacement, l'organe mobile **3** est maintenu en position de verrouillage même en présence du signal de validation (figure 5), grâce à la coopération entre la surface longitudinale **23** de la barrière **2** et la deuxième surface **33** de l'organe mobile **3**.

Les figures 6 et 7 illustrent le cas dans lequel la séquence de déplacement normal est respectée et la course de la barrière atteint le seuil de déplacement. Comme on peut le voir sur la figure 6, lorsque la course de la barrière **2** atteint le seuil de déplacement (flèche de déplacement **D**), la première surface **32** de l'organe mobile **3** vient en butée contre la surface transversale **22** de la barrière **2**. L'organe mobile **3** peut ainsi se déplacer jusqu'à sa position de déverrouillage en présence du signal de validation, autorisant de ce fait la barrière **2** à aller, de manière réversible, jusqu'à sa position de libération totale du canal.

Les figures 8 à 10 illustrent le cas dans lequel la séquence de déplacement normale n'est pas respectée. En d'autres termes, le déplacement de l'organe mobile 3 (flèche de déplacement **D** sur la figure 8) est initié avant celui de la barrière 2. Dans ce cas, la deuxième surface **33** de l'organe mobile **3** vient s'appuyer contre la surface longitudinale **23** de la barrière **2** (figure 8), empêchant l'organe mobile **3** de se déplacer jusqu'à sa position de déverrouillage. A partir de cette position, si l'organe mobile 3 est désactivé (absence de signal de validation), ce dernier retourne dans sa position de verrouillage initiale, mais si le signal de validation reste maintenu et si la barrière **2** est activée (présence d'un signal de commande), le déplacement de la barrière **2** (flèche de direction **D** sur la figure 9) vers sa position de libération engage l'ergot **36** de l'organe mobile **3** dans l'encoche **24** (figure 9). Cet engagement empêche tout déplacement ultérieur de l'organe mobile **3** et tout déplacement de la barrière **2** vers sa position de libération. Lorsque la barrière **2** est ensuite ramenée dans sa position de repos (flèche de direction **D** sur la figure 10), l'organe mobile **3** peut retourner dans sa position de verrouillage initiale en l'absence de signal de validation. Le système est alors réinitialisé.

Conformément à l'invention, le séquenceur comprend en outre des moyens pour maintenir la barrière en position de libération totale, comme illustré sur la figure 11. Ces moyens de maintien sont par exemple une autre encoche **25** réalisée dans la barrière **2** apte à coopérer avec un autre ergot **37** de l'organe mobile **3** pour maintenir de préférence de manière irréversible la barrière en position de libération totale, lorsque l'organe mobile **3** est ramené dans sa position de verrouillage.

Dans un deuxième mode de réalisation illustré aux figures 12 à 21, la structure du dispositif sécurisé est telle qu'elle n'autorise pas le retour de l'organe mobile **3** dans sa position de verrouillage initiale en l'absence du signal de validation, dans le cas notamment où la séquence de déplacement normale n'a pas été respectée.

Ainsi, de manière générale et en référence aux figures 12 et 13, on retrouve dans le dispositif sécurisé selon ce deuxième mode de réalisation :
- le canal **1** de transmission reliant l'initiateur et la section explosive (non représentés) ;
- la barrière **2** apte à se déplacer en translation entre sa position de repos et sa position de libération totale du canal **1**, et pouvant être actionnée par un signal de commande (non représenté) de type signal électrique ou force inertielle ; et
- l'organe mobile **3** coopérant avec la barrière **2**, et apte à se déplacer, sous l'action d'un signal de validation (non représenté), entre sa position de verrouillage et sa position de déverrouillage.

Comme pour le premier mode de réalisation, le déplacement en translation de la barrière **2** de sa position de repos vers sa position de libération totale est représenté par la première flèche de direction **20**. Lorsque la barrière **2** est en position de repos, notamment en l'absence du signal de commande, le canal **1** est complètement obturé. Au contraire, lorsque la barrière **2** est dans sa position de libération totale, le canal **1** est complètement ouvert.

De même, le déplacement de l'organe mobile **3** de sa position de verrouillage vers sa position de déverrouillage est représenté par la deuxième flèche de direction **30**, et est de préférence sensiblement perpendiculaire à celui de la barrière **2**. Lorsque l'organe mobile **3** est en position de verrouillage, notamment en l'absence de signal de validation, le déplacement de la barrière **2** vers sa position de libération est limité de manière à garder le canal **1** complètement obturé. Au contraire, lorsque l'organe mobile **3** est dans sa position de déverrouillage, la barrière **2** est autorisée à se déplacer jusqu'à sa position de libération totale du canal **1**.

La troisième flèche de direction **10** représente la direction de transmission du canal **1**.

Comme pour le premier mode de réalisation, le plan principal **21** de la barrière **2** peut être perpendiculaire à la direction de transmission **10** du canal **1** (figure 12), mais peut également être parallèle à la direction de transmission **10** du canal **1** (figure 13). En outre, selon la première configuration (figure 12), la barrière **2** est munie d'une lumière **22** pour libérer le canal **1** lorsque la barrière **2** est dans sa position de libération totale. Dans la deuxième configuration (figure 13), le canal **1** est en regard de l'épaisseur de la barrière **2**, le canal **1** se libérant totalement lorsque la barrière **2** est déplacée jusqu'à sa position de libération totale.

De même, comme pour le premier mode de réalisation, le dispositif sécurisé selon ce deuxième mode de réalisation comprend également :
- le premier ensemble **A'** de moyens mécaniques apte à empêcher le déplacement de l'organe mobile **3** jusqu'à sa position de déverrouillage lorsque le déplacement de la barrière **2** est initié avant celui de l'organe mobile **3,** et ce tant que le déplacement de la barrière **2** de la position de repos à la position de libération totale est inférieur à un seuil de déplacement ; et
- le deuxième ensemble **B'** de moyens mécaniques apte à empêcher le déplacement de l'organe mobile **3** vers sa position de déverrouillage lorsque l'organe mobile **3** est actionné préalablement au déplacement de la barrière 2 vers la position de libération.

De même, les premier et deuxième ensembles **A'**, **B'** de moyens mécaniques sont notamment formés par une extrémité **310** de l'organe mobile 3 ainsi que les pourtours de la barrière **2** qui sont en regard de ladite extrémité **350** de l'organe mobile **3**. On retrouve ainsi :
- une surface transversale **220** sensiblement perpendiculaire au déplacement de la barrière **2,** et contre laquelle vient buter une première surface **320** de ladite extrémité **310** de l'organe mobile **3** lorsque le déplacement de la barrière **2** atteint le seuil de déplacement;
- une surface longitudinale **230** sensiblement parallèle au déplacement de la barrière **2**, et contre laquelle vient s'appuyer une deuxième surface **330** de ladite extrémité **310** en présence du signal de validation, pour empêcher l'organe mobile **3** de se déplacer jusqu'à sa position de déverrouillage tant que le déplacement de la barrière **2** vers sa position de libération totale est inférieur au seuil de déplacement ; et
- une encoche **240** dans laquelle vient s'engager une partie de ladite extrémité **310** suite à un déplacement de l'organe mobile **3** antérieure à un déplacement de la barrière **2** vers la position de libération totale.

Cependant, contrairement au premier mode de réalisation, dans ce deuxième mode de réalisation, l'engagement de cette partie de l'extrémité **310** dans l'encoche **240** est définitif, empêchant de ce fait tout déplacement ultérieur de la barrière **2** et de l'organe mobile **3**.

Plus précisément, dans ce deuxième mode de réalisation, l'organe mobile 3 est notamment formé d'un bras **340** sensiblement parallèle au déplacement de la barrière **2**, et d'un segment **350** disposé à l'une des extrémités de ce bras **340**, sensiblement perpendiculaire à ce bras **340**. Ce segment **350** comprend sur l'une de ses extrémités ladite première surface **320**. L'autre extrémité du segment **350** comprend ladite deuxième surface **330** ainsi qu'un ergot **360** apte à s'engager dans l'encoche **240** de la barrière **2** suite à un déplacement de l'organe mobile **3** initié avant celui de la barrière **2**.

Dans ce deuxième mode de réalisation, l'ergot **360** présente une portion renflée **380**, **381** solidarisée à ladite autre extrémité du segment **350** par l'intermédiaire d'une tige **370**, et l'encoche **240** est notamment délimitée par deux ailettes **260** conformées pour :
- autoriser le coulissement de la portion renflée **380**, **381** entre les ailettes **260** lorsque le déplacement de l'organe mobile **3** vers la position de déverrouillage est initié avant le déplacement de la barrière **2** vers la position de libération ; et
- pour empêcher tout déplacement ultérieur de la barrière **2** et de l'organe mobile 3.

Dans une variante, la portion renflée **380** de l'ergot **360** peut être de forme cylindrique, ou avoir la forme d'une tête d'épingle (figure 13 ou 14). Dans une autre variante, la portion renflée **381** de l'ergot **360** peut avoir une forme en pointe de flèche à ailerons (figure 15), les ailerons **390** coopérant avec les ailettes **260** de l'encoche **240** pour :
- autoriser l'engagement de la portion **380** de l'ergot **360** dans l'encoche **240** lorsque le déplacement de l'organe mobile **3** vers la position de déverrouillage est initié avant le déplacement de la barrière **2** vers la position de libération, et
- empêcher tout déplacement ultérieur de la barrière 2 vers la position de libération et tout déplacement ultérieur de l'organe mobile **3.**

De même, différents scenarii de séquence de déplacement sont illustrés sur les figures 16 à 21.

Les figures 16 et 17 illustrent le cas dans lequel la séquence de déplacement normale est respectée mais la course de la barrière reste inférieure au seuil de déplacement. En d'autres termes, le déplacement de la barrière vers sa position de libération est initié avant celui de l'organe mobile, mais la course de la barrière reste inférieure au seuil de déplacement. Le seuil de déplacement est ici également défini par la distance entre la surface transversale **220** de la barrière **2** en position de repos et la première surface **320** de l'organe mobile **3** en position de verrouillage. Dans ce cas, la barrière **2** se déplace en premier (flèche de direction **D** sur la figure 16), mais tant que sa course est inférieure au seuil de déplacement, l'organe mobile **3** est maintenu en position de verrouillage même en présence du signal de validation (figure 17), grâce à la coopération entre la surface longitudinale **230** de la barrière **2** et la deuxième surface **330** de l'organe mobile **3**.

Les figures 18 et 19 illustrent le cas dans lequel la séquence de déplacement normale est respectée et la course de la barrière atteint le seuil de déplacement. Comme on peut le voir sur la figure 18, la barrière **2** se déplace en premier (flèche de direction **D** sur la figure 18). Lorsque la course de la barrière **2** atteint le seuil de déplacement, la première surface **320** de l'organe mobile **3** vient en butée contre la surface transversale **230** de la barrière **2** (figure 18). L'organe mobile 3 peut alors se déplacer jusqu'à sa position de déverrouillage en présence d'un signal de validation (figure 19), autorisant ainsi la barrière **2** à aller jusqu'à sa position de libération totale du canal (flèche de direction **D** sur la figure 19).

Les figures 20 et 21 illustrent le cas dans lequel la séquence de déplacement normale n'est pas respectée. En d'autres termes, le déplacement de l'organe mobile **3** est initié avant celui de la barrière **2** (flèche de direction **D** sur la figure 20). Dans ce cas, la portion **380** se déplace en direction de l'encoche **240** et pénètre dans cette encoche **240** (figure 21). Une fois que cette portion **380** est engagée l'encoche **240**, l'organe mobile **3** ne peut plus revenir dans sa position de verrouillage initiale du fait des ailettes **260**, bloquant définitivement la barrière **2**.

Il ressort de ces deux exemples de réalisations que le dispositif sécurisé de l'invention n'autorise l'ouverture du canal que si les conditions suivantes sont réunies :
- séquence de déplacement normale : le déplacement de la barrière doit avoir été initié avant celui de l'organe mobile ; et
- course minimum : la course de la barrière depuis sa position de repos vers sa position de libération, doit être supérieure à un seuil de déplacement.

La mise en oeuvre de cette double sécurité évite ainsi toute ouverture intempestive du canal de transmission.

## Revendications

1. Séquenceur pour dispositif sécurisé de mise à feu formant un microsystème électromécanique, comprenant :
- un canal (1) de transmission ;
- une barrière (2) apte à se déplacer en translation entre une position de repos obturant totalement le canal (1) et une position de libération totale du canal ; et
- un organe mobile (3) coopérant avec la barrière (2) et apte à se déplacer, sous l'action d'un signal de validation, entre une position de verrouillage initiale interdisant le déplacement de la barrière (2) jusqu'à la position de libération totale et une position de déverrouillage autorisant le déplacement de la barrière (2) jusqu'à sa position de libération totale ;
- un premier ensemble (A, A') de moyens mécaniques apte à empêcher le déplacement de l'organe mobile (3) jusqu'à sa position de déverrouillage lorsque le déplacement de la barrière (2) est initié avant celui de l'organe mobile (3), et ce tant que le déplacement de la barrière (2) de la position de repos à la position de libération totale est inférieur à un seuil de déplacement ; et
- un deuxième ensemble (B, B') de moyens mécaniques apte à empêcher le déplacement de l'organe mobile (3) vers sa position de déverrouillage lorsque l'organe mobile (3) est actionné préalablement au déplacement de la barrière (2) vers la position de libération ***caractérisé* en ce qu'**il comprend en outre des moyens (25, 37) pour maintenir la barrière (2) en position de libération totale situés sur la barrière (2) et l'organe mobile (3) et aptes à coopérer ensemble, l'organe mobile (3) étant apte à revenir dans sa position de verrouillage initiale en l'absence du signal de validation lorsque la barrière (2) a atteint la position de libération totale.

2. Séquenceur selon la revendication 1, **caractérisé en ce que** le seuil de déplacement est inférieur ou égal à 10% du déplacement total de la barrière (2) de sa position de repos jusqu'à sa position de libération totale.

3. Séquenceur selon l'une des revendications 1 ou 2, **caractérisé en ce que** le canal (1) reste totalement obturé tant que le déplacement de la barrière (2) est inférieur audit déplacement seuil.

4. Séquenceur selon l'une des revendications 1 à 3, **caractérisé en ce qu'**il comprend en outre des moyens de guidage du déplacement de la barrière (2) et des moyens d'amortissement de fin de course de la barrière (2).

5. Séquenceur selon l'une des revendications 1 à 4, **caractérisé en ce que** le déplacement de l'organe mobile (3) est sensiblement perpendiculaire à celui de la barrière (2).

6. Séquenceur selon l'une des revendications 1 à 5, **caractérisé en ce que** :
- le canal (1) définit une direction de transmission (10) sensiblement perpendiculaire au plan principal (21) de la barrière (2) ; et
- la barrière (2) est munie d'une lumière (4) autorisant la libération totale du canal (1) lorsque la barrière (2) est dans sa position de libération totale.

7. Séquenceur selon l'une des revendications 1 à 4, **caractérisé en ce que** le canal (1) définit une direction de transmission (10) sensiblement parallèle au plan principal (21) de la barrière, le canal (1) étant en regard de l'épaisseur de la barrière (2).

8. Séquenceur selon l'une des revendications 1 à 7, **caractérisé en ce que** les pourtours de la barrière (2) en regard d'une extrémité (31) de l'organe mobile (3) en position de verrouillage, comportent :
- une surface transversale (22, 220) sensiblement perpendiculaire au déplacement de la barrière (2), et contre laquelle vient buter une première surface (32, 320) de ladite extrémité (31, 310) de l'organe mobile (3) lorsque le déplacement de la barrière (2) atteint ledit seuil de déplacement, ladite première surface (32, 320) étant sensiblement parallèle à ladite surface transversale (22, 220) ;
- au moins une surface longitudinale (23, 230) sensiblement parallèle au déplacement de la barrière (2), et contre laquelle vient s'appuyer une deuxième surface (33, 330) de ladite extrémité (31, 310) en présence du signal de validation, empêchant l'organe mobile (3) de se déplacer jusqu'à sa position de déverrouillage tant que le déplacement de la barrière (2) vers ladite position de libération totale est inférieur audit seuil de déplacement ; et
- une encoche (24, 240) dans laquelle vient s'engager une partie de ladite extrémité (31, 310) suite à un déplacement de l'organe mobile (3) antérieure à un déplacement de la barrière (2) vers la position de libération totale, l'engagement de ladite partie de l'extrémité (31, 310) dans l'encoche (24, 240) empêchant tout déplacement ultérieur de la barrière (2) vers la position de libération, et tout déplacement ultérieur de l'organe mobile (3) tant que la barrière (2) n'est pas revenue en position de repos.

9. Séquenceur selon la revendication 8, **caractérisé en ce que** ladite extrémité comprend :
- un bras (34, 340) sensiblement parallèle au déplacement de la barrière ;
- un segment (35, 350) disposé à l'une des extrémités dudit bras (34, 340), sensiblement perpendiculaire audit bras (34, 340), ledit segment (35, 350) comprenant sur l'une de ses extrémités ladite première surface (32, 320), l'autre extrémité dudit segment (35, 350) comprenant ladite deuxième surface (23, 230) et un ergot (36, 360) apte à s'engager dans ladite encoche (24, 240) de la barrière (2) suite à un déplacement de la barrière (2) vers la position de libération totale lorsque le déplacement de l'organe mobile (3) est initié avant celui de la barrière (2), la barrière (2) restant bloquée tant que l'ergot (36, 360) est engagé dans ladite encoche (24, 240).

10. Séquenceur selon la revendication 9, **caractérisé en ce que** :
- ledit ergot (360) présente une portion renflée (380, 381) solidarisée à ladite autre extrémité du segment (350) par l'intermédiaire d'une tige (370) ;
- ladite encoche (240) comprend deux ailettes (260) conformées pour :
- autoriser le coulissement de ladite portion renflée (380, 381) entre les ailettes (260) lorsque le déplacement de l'organe mobile (3) vers la position de déverrouillage est initié avant le déplacement de la barrière (2) vers la position de libération ; et
- empêcher tout déplacement ultérieur de la barrière (2) et de l'organe mobile (3).

11. Séquenceur selon la revendication 10, **caractérisé en ce que** ladite portion (381) renflée de l'ergot (360) a une forme en pointe de flèche à ailerons, lesdits ailerons (390) coopérant avec lesdites ailettes (260) pour :
- autoriser l'engagement de ladite portion (381) dans l'encoche (240) lorsque le déplacement de l'organe mobile (3) vers la position de déverrouillage est initié avant le déplacement de la barrière (2) vers la position de libération ; et
- empêcher tout déplacement ultérieur de la barrière (2) et de l'organe mobile (3).

12. Séquenceur selon la revendication 10, **caractérisé en ce que** ladite portion renflée (380) de l'ergot (360) présente une partie proximale, proche du segment, et une partie distale, la partie distale ayant une section décroissante dans la direction de l'engagement de l'ergot (360) dans l'encoche (240), la partie proximale ayant une section décroissante dans la direction opposée à ladite direction d'engagement de l'ergot (360) dans l'encoche (240).

13. Séquenceur selon l'une des revendications 1 à 9, **caractérisé en ce que** le deuxième ensemble (B) de moyens mécaniques est apte à autoriser le retour de la barrière (2) dans sa position de repos subséquemment au blocage de l'organe mobile (3) par ledit deuxième ensemble (B) de moyens mécaniques, le retour de la barrière (2) libérant l'organe mobile (3) en l'absence du signal de validation.

14. Séquenceur selon la revendication 13, **caractérisé en ce qu'**il comprend en outre des moyens de rappel solidarisés à la barrière tendant à ramener la barrière dans sa position de repos ;
et **en ce que** l'engagement de l'ergot (36) dans l'encoche (24) empêche tout déplacement ultérieur de la barrière (2) vers la position de libération et tout déplacement ultérieur de l'organe mobile (3) jusqu'au retour de la barrière (2) en positon de repos.

15. Séquenceur selon la revendication 14, **caractérisé en ce que** ledit ergot (36) est un doigt s'étendant perpendiculairement audit segment (35).

16. Séquenceur selon l'une des revendications 1 à 15, **caractérisé en ce que** l'organe mobile peut en outre comprendre un ergot (37) apte à coopérer avec une autre encoche (25) de la barrière (3) lorsque l'organe mobile est ramené dans sa position de verrouillage initiale, pour maintenir la barrière (3) en position de libération totale.

## Patentansprüche

1. Ablaufsteuerung für gesicherte Zündvorrichtung, die ein elektromechanisches Mikro-System bildet, bestehend aus:
- einem Übertragungskanal (1)
- einer Sperre (2), die zwischen einer Ruheposition, die den Kanal (1) vollständig verschließt, und einer Position der vollständigen Freigabe des Kanals linear bewegt werden kann; und
- einem beweglichen Organ (3), das mit der Sperre (2) zusammenarbeitet und in der Lage ist, sich unter der Wirkung eines Validiemngssignals zwischen einer ursprünglichen Verriegelungsposition, die eine Verschiebung der Sperre (2) verhindert, bis zu einer Position der völligen Freigabe und einer Entriegelungsposition zu bewegen, die eine Verschiebung der Sperre (2) bis in ihre vollständige Freigabeposition erlaubt,
- einer ersten Baugruppe (A, A') mechanischer Vorrichtungen, die in der Lage sind, die Verschiebung des bewegliches Organ (3) bis zu seiner Entriegelungsposition zu verhindern, wenn die Verschiebung der Sperre (2) vor der des beweglichen Organs (3) veranlasst wird und dies solange die Verschiebung der Sperre (2) aus ihrer Ruheposition in die vollständige Freigabeposition kleiner ist als ein Verschiebungsgrenzwert; und
- einer zweiten Baugruppe (B, B') mechanischer Vorrichtungen, die in der Lage sind, die Verschiebung des bewegliches Organ (3) in seine Entriegelungsposition zu verhindern, wenn das bewegliche Organ (3) vor der Verschiebung der Sperre (2) in die Freigabeposition betätigt wird,
**dadurch gekennzeichnet, dass** sie außerdem Mittel (25, 37) umfasst, um die Sperre (2) in einer vollständigen Freigabeposition zu halten, die auf sich der Sperre (2) befinden und zusammenarbeiten können, wobei das bewegliche Organ (3) in der Lage ist, sich in seine ursprüngliche Verriegelungsposition zu begeben, wenn kein Validiemngssignal kommt, sobald die Sperre (2) die vollständige Freigabeposition erreicht hat.

2. Ablaufsteuerung gemäß Anspruch 1, **dadurch gekennzeichnet, dass** der Verschiebungsgrenzwert kleiner oder gleich 10 % der Gesamtverschiebung der Sperre (2) aus ihre Ruheposition bis in ihre vollständige Freigabeposition ist.

3. Ablaufsteuerung gemäß einem der Ansprüche 1 oder 2, **dadurch gekennzeichnet, dass** der Kanal (1) vollständig verschlossen ist, solange die Verschiebung der Sperre (2) kleiner ist als der genannte Verschiebungsgrenzwert.

4. Ablaufsteuerung gemäß einem der Ansprüche 1 bis 3, **dadurch gekennzeichnet, dass** sie unter anderem Führungsvorrichtungen für die Verschiebung der Sperre (2) und Dämpfervorrichtungen am Endanschlag der Sperre (2) umfasst.

5. Ablaufsteuerung gemäß einem der Ansprüche 1 bis 4, **dadurch gekennzeichnet, dass** die Verschiebung des beweglichen Organs (3) deutlich senkrecht zu der der Sperre (2) erfolgt.

6. Ablaufsteuerung gemäß einem der Ansprüche 1 bis 5, **dadurch gekennzeichnet, dass**:
- der Kanal (1) eine Übertragungsrichtung (10) definiert, die deutlich senkrecht zur Hauptebene (21) der Sperre (2) ist; und
- die Sperre (2) mit einem Licht (4) ausgerüstet ist, das die vollständige Freigabe des Kanals (1) gestattet, wenn sich die Sperre (2) in ihrer vollständigen Freigabeposition befindet.

7. Ablaufsteuening gemäß einem der Ansprüche 1 bis 4, **dadurch gekennzeichnet, dass** der Kanal (1) eine Übertragungsrichtung (10) definiert, die deutlich senkrecht zur Hauptebene (21) der Sperre ist, wobei sich der Kanal (1) dabei gegenüber der Dicke der Sperre (2) befindet.

8. Ablaufsteuerung gemäß einem der Ansprüche 1 bis 7, **dadurch gekennzeichnet, dass** der Umfang der Sperre (2) gegenüber einem Endstück (31) des beweglichen Organs (3) in Verriegelungsposition:
- eine quer verlaufende Fläche (22, 220), die deutlich senkrecht zur Verschiebung der Sperre (2) ist, und gegen die eine erste Fläche (32, 320) dieses Endstücks (31, 310) des beweglichen Organs (3) stößt, wenn die Verschiebung der Sperre (2) diesen Verschiebungsgrenzwert erreicht, wobei diese erste Fläche (32, 320) deutlich parallel zu dieser quer verlaufenden Fläche (22, 220) liegt;
- mindestens eine längs verlaufende Fläche (23, 230), die deutlich parallel zur Verschiebung der Sperre (2) ist, und an die eine zweite Fläche (33, 330) dieses Endstücks (31, 310) stößt, wenn ein Validieningssignal vorliegt, das das bewegliche Organ (3) daran hindert, sich bis in seine Entriegelungsposition zu verschieben, solange die Verschiebung der Sperre (2) in diese vollständige Freigabeposition kleiner ist, als der genannte Verschiebungsgrenzwert; und
- eine Kerbe (24, 240), in die ein Teil dieses Endstücks (31, 310) infolge einer Verschiebung des beweglichen Organs (3) vor einer Verschiebung der Sperre (2) in die vollständige Freigabeposition, einrastet, wobei das Einrasten dieses Teils des Endstücks (31, 310) in die Kerbe (24, 240) jede spätere Verschiebung der Sperre (2), in die Freigabeposition sowie jede spätere Verschiebung des beweglichen Organs (3) verhindert, solange die Sperre (2), nicht in ihre Ruheposition zurückgekehrt ist, umfasst.

9. Ablaufsteuening gemäß Anspruch 8, **dadurch gekennzeichnet, dass** dieses Endstück:
- einen Arm (34, 340), der deutlich parallel zur Verschiebung der Sperre ist;
- ein Segment (35, 350), das an einem der Endstücke dieses Arms (34, 340) angeordnet ist und deutlich senkrecht zu diesem Arm (34, 340) ist, wobei dieses Segment (35, 350) auf einem der Endstücke diese erste Fläche (32, 320) umfasst, wobei das andere Endstück dieses Segmentes (35, 350) die genannte zweite Fläche (23, 230) und einen Nocken (36, 360) umfasst, der geeignet ist, in Folge einer Verschiebung der Sperre (2) in die vollständige Freigabeposition in diese Kerbe (24, 240) der Sperre (2) zu greifen, wenn die Verschiebung des beweglichen Organs (3) vor der der Sperre (2) begonnen wird, wobei die Sperre (2) solange blockiert bleibt, wie der Nocken (36, 360) in dieser Kerbe (24, 240) eingerastet ist, umfasst.

10. Ablaufsteuerung gemäß Anspruch 9, **dadurch gekennzeichnet, dass**
- dieser Nocken (36, 360) einen verdickten Teil (380, 381) aufweist, der am genannten anderen Endstück des Segmentes (350) über eine Stange (370) verbunden ist;
- diese Kerbe (240) zwei Rippen (260) umfasst, die so geformt sind, dass sie:
- das Gleiten dieses verdickten Teils (380, 381) zwischen den Rippen (260) gestatten, wenn die Verschiebung des bewegliche Organs (3), in die Entriegelungsposition vor der Verschiebung der Sperre (2) in die Freigabeposition erfolgte; und
- jede spätere Verschiebung der Sperre (2) und des beweglichen Organs (3) verhindern.

11. Ablaufsteuerung gemäß Anspruch 10, **dadurch gekennzeichnet, dass** der genannte verdickte Teil (381) des Nockens (360) wie eine Pfeilspitze mit Flügeln geformt ist, wobei diese Flügel (390) mit den genannten Rippen (260) zusammenarbeiten, um:
- das Einrasten dieses Teils (281) in der Kerbe (240) zu gestatten, wenn die Verschiebung des bewegliche Organs (3) in die Entriegelungsposition vor der Verschiebung der Sperre (2) in die Freigabeposition erfolgte; und
- jede spätere Verschiebung der Sperre (2) und des beweglichen Organs (3) verhindern.

12. Ablaufsteuerung gemäß Anspruch 10, **dadurch gekennzeichnet, dass** der genannte verdickte Teil (380) des Nockens (360) einen proximalen Teil in der Nähe des Segmentes und einen distalen Teil aufweist, wobei der distale Teil dabei einen abnehmenden Abschnitt in Richtung der Einrastung des Nockens (360) in der Kerbe (240) hat, wobei der proximale Teil einen abnehmenden Abschnitt in die entgegengesetzte Richtung zur Einrastung des Nockens (360) in der Kerbe (240) hat.

13. Ablaufsteuerung gemäß einem der Ansprüche 1 bis 9, **dadurch gekennzeichnet, dass** die zweite Baugruppe (B) mechanischer Vorrichtungen in der Lage ist, die Rückbewegung der Sperre (2) in ihre Ruheposition nach dem Sperren des beweglichen Organs (3) durch diese zweite Baugruppe (B) mechanischer Vorrichtungen zu gestatten, wobei die Rückbewegung der Sperre (2) das bewegliche Organ (3) beim Fehlen eines Validieningssignals freigibt.

14. Ablaufsteuerung gemäß Anspruch 13, **dadurch gekennzeichnet, dass** sie außerdem mit der Sperre fest verbundene Rückstellvorrichtungen enthält, die danach streben, die Sperre in ihre Ruheposition zurückzuziehen;
und dadurch, dass das Einrasten des Nockens (360) in der Kerbe (240) jede spätere Verschiebung der Sperre (2) in die Freigabeposition und jede spätere Verschiebung des beweglichen Organs (3) verhindert, bis die Sperre (2) wieder in die Ruheposition zurückkehrt.

15. Ablaufsteuerung gemäß Anspruch 14, **dadurch gekennzeichnet, dass** es sich bei diesem Nocken (36) um einen Finger handelt, der senkrecht zu diesem Segment (35) liegt.

16. Ablaufsteuerung gemäß einem der Ansprüche 1 bis 15, **dadurch gekennzeichnet, dass** das bewegliche Organ außerdem einen Nocken (37) umfassen kann, der mit einer weiteren Kerbe (25) der Sperre (3) zusammen arbeiten kann, wenn das bewegliche Organ in seine ursprüngliche Verriegelungsposition zurückkehrt, um die Sperre (3) in einer Position der vollständigen Freigabe zu halten.

## Claims

1. Sequencer for secure firing device forming an electromechanical microsystem, comprising:
- a transmission channel (1);
- a barrier (2) capable of translating from a rest position totally blocking off channel (1) and a position totally releasing the channel; and
- a mobile device (3) working together with barrier (2) and capable of moving, under the effect of a validation signal, from an initial locking position preventing the movement of barrier (2) to a totally released position and an unlocking position allowing the movement of barrier (2) to its totally released position;
- a first assembly (A, A') of mechanical means capable of preventing the movement of mobile device (3) to its un-locking position when the movement of barrier (2) is initiated before that of mobile device (3), and provided that the movement of barrier (2) from the rest position to the totally released position is less than a movement threshold; and
- a second assembly (B.B') of mechanical means capable of preventing the movement of mobile device (3), to its unlocking position when mobile device (3) is actuated prior to the movement of barrier (2) to its released position **characterized in that** it includes, in addition, means (25, 37) of maintaining barrier (2) in the totally released position, situated on barrier (2) and mobile device (3), and capable of working together, with mobile device (3) being capable of returning to its initial locking position in the absence of a validation signal when barrier (2) has reached the totally released position.

2. Sequencer according to claim 1, **characterized in that** the movement threshold is less than or equal to 10% of the total movement of barrier (2) from its rest position to its totally released position.

3. Sequencer according to one of claims 1 or 2, **characterized in that** channel (1) remains totally blanked off as long as the movement of barrier (2) is less than said threshold movement.

4. Sequencer according to one of claims 1 to 3, **characterized in that** it also includes means of guiding the movement of barrier (2) and means of damping the travel end of barrier (2).

5. Sequencer according to one of claims 1 to 4, **characterized in that** the movement of mobile device (3) is more or less perpendicular to that of barrier (2).

6. Sequencer according to one of claims 1 to 5 **characterized in that**:
- channel (1) defines a transmission direction (10) more or less perpendicular to the main plane (21) of barrier (2); and
- barrier (2) is provided with a hole (4) allowing the total release of channel (1) when barrier (2) is in its totally released position.

7. Sequencer according to one of claims 1 to 4, **characterized in that** channel (1) defines a transmission direction (10) more or less parallel to the main plane (21) of the barrier with channel (1) facing the thickness of barrier (2).

8. Sequencer according to one of claims 1 to 7, **characterized in that** the perimeters of barrier (2) facing one end (31) of mobile device (3) in the locked position, include:
- a transversal area (22, 220) more or less perpendicular to the movement of barrier (2) and against which abuts a first area (32, 320) of said end (31, 310) of mobile device (3) preventing mobile device (3) when the movement of barrier (2) reaches said movement threshold, said first area (32, 320) being more or less parallel to said transverse area (22, 220).
- at least one longitudinal area (23, 230) more or less parallel to the movement of barrier (2), and against which a second area (3, 330) of said end (31,310) bears, in the presence of a validation signal, preventing mobile device (3) from moving up to its unlocking position as long as the movement of barrier (2) to said totally released position is less than the said movement threshold; and
- a notch (24, 240) in which one part of said end (31, 310) engages following the movement of the mobile device (3) prior to the movement of barrier (2) to the totally released position, with the engaging of said part of end (31, 310) in notch (24, 240) preventing any subsequent movement of barrier (2) to the released position, and any subsequent movement of mobile device (3) until barrier (2) has returned to its rest position.

9. Sequencer according to claim 8, **characterized in that** the said end includes:
- an arm (34, 340) more or less parallel to the movement of the barrier;
- a ring (35, 350) placed at one end of said arm (34, 340), more or less perpendicular to said arm (34, 340), said ring (35, 350) including on one end said first area (32, 320), the other end of said ring (35, 350) including said second area (23, 230) and a stud (36, 360) capable of engaging in said notch (24, 240) of barrier (2) following the movement of barrier (2) to the totally released position when the movement of the mobile device (3) is initiated before that of the barrier (2) with the barrier (2) remaining locked for as long as stud (36, 360) is engaged in said notch (24, 240).

10. Sequencer according to claim 9, **characterized in that**:
- said stud (360) has a swollen portion (380, 381) made integral with said other end of ring (350) by means of a spindle (370);
- said notch (240) has two fins (260) shaped to:
- allow the sliding of the said swollen portion (380, 381) between the fins (260) when the movement of mobile device (3) to the unlocking position begins before the movement of barrier (2) to the released position; and
- prevent any subsequent movement of barrier (2) and of mobile device (3).

11. Sequencer according to claim 10, **characterized in that** said swollen portion (381) of stud (360) is shaped like an arrow tip with ailerons, said ailerons (390) working together with said fins (260) to:
- allow the engaging of said portion (381) in notch (240) when the movement of the mobile device (3) to the unlocking position begins before the movement of barrier (2) to the releasing position; and
- prevent any subsequent movement of barrier (2) and of mobile device (3).

12. Sequencer according to claim 10, **characterized in that** said swollen portion (380) of stud (360) has a proximal part, near the ring, and a distal part wherein the distal part has a decreasing section in the direction of engagement of stud (360) in notch (240), and wherein the proximal part has a decreasing section in the direction opposite to said direction of engagement of stud (360) in notch (240).

13. Sequencer according to one of claims 1 to 9, **characterized in that** second assembly (B) of mechanical means is capable of allowing barrier (2) to return to the rest position subsequent to the blocking of mobile device (3) by said second assembly (B) of mechanical means while the return of barrier (2) releases mobile device (3) in the absence of a validation signal.

14. Sequencer according to claim 13 **characterized in that** it also includes return means made integral with the barrier, tending to bring the barrier back to its rest position;
and **in that** the engaging of stud (36) in notch (24) prevents any subsequent movement of barrier (2) to the released position and any subsequent movement of mobile device (3) until barrier (2) returns to the rest position.

15. Sequencer according to claim 14, **characterized in that** said stud (36) is a pin extending perpendicularly with respect to said ring (35).

16. Sequencer according to one of claims 1 to 15, **characterized in that** the mobile device can also include a stud (37) capable of working together with another notch (25) in barrier (3) when the mobile device is returned to its initial locking position, to retain barrier (3) in the totally released position.
